# EUROPÄISCHE PATENTSCHRIFT

(11) **EP 0 279 913 B1**
(45) Veröffentlichungstag und Bekanntmachung des Hinweises auf die Patenterteilung: **06.03.1991**
(21) Anmeldenummer: 87116550.2
(22) Anmeldetag: 10.11.1987
(51) Int. Cl.: F23C 9/08, F23C 7/00, F23D 17/00

(54) **Brenner zum Verbrennen von flüssigen oder gasförmigen Brennstoffen**
Burner for the combustion of liquid or gaseous fuels
Brûleur pour la combustion de combustibles liquides ou gazeux

(30) Priorität: 26.02.1987 DE 3706234
(43) Veröffentlichungstag der Anmeldung: 31.08.1988
(73) Patentinhaber: Ingenieurbureau Sonvico AG, CH-8135 Langnau a.A. (CH)
(72) Erfinder: Janssen, Hermann-Josef, CH-8135 Langnau a.A. (CH)
(74) Vertreter: Radünz, Ingo, Dipl.-Ing.

(56) Entgegenhaltungen:
- FR-A- 2 332 493
- US-A- 3 868 211
- US-A- 4 347 052
- PATENT ABSTRACTS OF JAPAN, Band 7, Nr. 59 (M-199)[1204], 11. März 1983; & JP-A-57 204 706 (BABCOCK HITACHI K.K.) 15-12-1982

## Beschreibung

Die Erfindung betrifft einen Brenner zum Verbrennen von flüssigen oder gasförmigen Brennstoffen nach dem Oberbegriff des Anspruches 1.

Ein solcher Brenner ist hinsichtlich Aufteilung der Verbrennungsluft in Primärluft, Sekundärluft und Tertiärluft sowie Zuführung der Tertiärluft über einen getrennten Luftkasten bekannt (US-PS 43 47 052). Hierdurch wird die Bildung von Stickoxiden bei der Verbrennung herabgesetzt. Ebenfalls ist bekannt, daß bei Brennern mit zentraler Öllanze und dreigeteilter Luftaufgabe (DE-OS 33 27 597) dem Flammenanfang zwischen der Primärluft- und Sekundärluftaufgabe Rauchgas zugeführt wird. Bei den bekannten, mit einer zentralen Brennstofflanze ausgerüsteten und mit Schweröl betriebenen Brennern können beim Betrieb in engen Brennerräumen, z. B. bei Flammrohr-Dreizugkesseln Schwierigkeiten in der Weise auftreten, daß eine schadstoffarme Verbrennung mit einem unzulässig hohen Feststoffausstoß verbunden sein kann.

Der Erfindung liegt die Aufgabe zugrunde, den gattungsgemäßen Brenner derart zu gestalten, daß insbesondere bei der Verbrennung von schwerem Heizöl die Bildung von Stickoxiden bei Einhaltung des vorgegebenen Feststoffauswurfwertes erheblich gesenkt werden kann.

Diese Aufgabe wird bei einem gattungsgemäßen Brenner erfindungsgemäß durch die kennzeichnenden Merkmale des Anspruches 1 gelöst. Vorteihafte Ausgestaltungen der Erfindung sind in den Unteransprüchen angegeben.

Die gestufte Zugabe der Tertiärluft und die Aufgabe des Rauchgasschleiers zwischen Sekundärluft und Tertiärluft verzögert den Verbrennungsablauf und verhindert hohe Flammentemperaturen, wodurch einer Bildung von Stickoxiden entgegengewirkt wird. Dieser für die Unterdrückung der Stickoxidbildung günstige Verbrennungsablauf erhöht jedoch die Gefahr einer unerwünschten Feststoffproduktion durch sogenannte unverbrannte C-Teile bei der Verbrennung von insbesondere schwerem Heizöl. Die feuerfest ausgekleidete Kammer bewirkt nun, daß der Oxidationsvorgang weitgehend abgeschlossen ist, so daß die zunächst entstehenden Zwischenprodukte und unvollständige Verbrennungsprodukte wie Kohlenmonoxid, Ruß und Wasserstoff am Ende der Kammer verbrannt sind und daß Rauchgas in dem sich unmittelbar an die Kammer anschließenden Wärmetauscher gekühlt werden kann. Der Stauring am Ende der Kammer bewirkt eine Verwirbelung der Verbrennungsprodukte und beschleunigt den vollständigen Ausbrand des Brennstoffes. Insbesondere bei einem Einsatz zum Verbrennen von schwerem Heizöl und für Anlagen mit engen Feuerräumen zeichnet sich der erfindungsgemäße Brenner dadurch aus, daß die vorgeschriebenen Grenzwerte für den Ausstoß an gasförmigen Schadstoffen wie Stickoxid und Kohlenmonoxid sowie an festen Schadstoffen gleichermaßen eingehalten werden.

Ein Ausführungsbeispiel der Erfindung ist in der Zeichnung dargestellt und wird im folgenden näher erläutert. Es zeigen
Fig. 1 einen Längsschnitt durch einen Brenner gemäß der Erfindung und
Fig. 2 den Schnitt II-II nach Fig. 1.

Der Brenner enthält mehrere Brennstofflanzen, und zwar eine Zentrallanze 1 und mehrere, im vorliegenden Fall drei äußere Satellitenlanzen 2, die auf einem Teilkreis die Zentrallanze 1 umgeben. Die Zentrallanze 1 und die Satellitenlanzen 2 münden in eine feuerfest ausgekleidete und mit einer Stirnwand 3 versehene Kammer 4. Die Brennstofflanzen können als Öllanzen oder als Gaslanzen zur Verbrennung von flüssigem oder gasförmigem Brennstoff ausgelegt werden. Alle Brennstofflanzen können axial verschoben werden.

Dieser Brenner ist auf die schadstoffarme Verfeuerung von insbesondere schwerem Heizöl auf engen Feuerräumen abgestimmt. Als Zerstäuberlanze für den flüssigen Brennstoff kommt der Innenmischer zum Einsatz. Als Zerstäubungsmittel kann Preßluft oder Dampf verwendet werden. Die Mengenaufteilung des Brennstoffes ist so vorgesehen, daß jede Brennstofflanze gleichmäßig d h. bei einer Zentrallanze 1 und n Satellitenlanzen 2 mit je 100/n+1 % der gesamten Brennstoffmenge beaufschlagt wird. Die Brennstoffeindüsung mit der Zentrallanze 1 erfolgt über gleichmäßig angeordnete Düsenbohrungen, wobei der Sprühwinkel der Ausführung der Kammer 4 angepaßt wird. Die Brennstoffausströmung der Satellitenlanzen 2 ist in einer Richtung über mehrere hintereinander angeordnete Düsenbohrungen vorgesehen. Der Sprühstrahl der Satellitenlanzen 2 kann so gewählt werden, daß dieser ins Zentrum oder aber tangential auf irgendeinen gedachten Kreis innerhalb der Kammer 4 gerichtet ist. Außerdem kann die Eindüsungsposition axial verschoben werden. Die Aufteilung der Brennstoffmenge auf die Zentrallanze 1 und die Satellitenlanzen 2 erfolgt in dieser Weise, damit eine Koksbildung vermieden sowie die Vergasung des Brennstoffes beschleunigt wird. Durch die variable und gestufte Brennstoffeindüsung werden die örtlichen Flammentemperaturen sowie die Sauerstoffkonzentration so niedrig wie möglich gehalten, was der Bildung von thermischem Stickoxid und Brennstoff-Stickoxid entgegenwirkt.

Die Zentrallanze 1 ist von einem Schutzrohr 5 umschlossen, das wiederum von zwei Ringkanälen 6, 7 umgeben ist, die mit einer ersten Luftkammer 8 in Verbindung stehen. Die durch die erste Luftkammer 8 über einen Lufteintrittsstutzen 9 eintretende Verbrennungsluft wird durch die Ringkanäle 6, 7 in einen innenliegenden Primärluftstrom und einen außenliegenden Sekundärluftstrom aufgeteilt. Im Eingang der Ringkanäle 6, 7 sind Luftleitkörper 10 angeordnet, die über ein rückwärtiges Gestänge axial verschiebbar sind und über die eine gegenseitige Abstimmung der Pressungs- und Geschwindigkeitsververhältnisse der Luftströme vorgenommen werden kann. Im Eingang des Luftkastens 8 ist eine Regelklappe 11 angeordnet, über die die Menge der den Ringkanälen 6, 7 zugeführten Verbrennungsluft geregelt wird. Auf dem die Zentrallanze 1 umgebenden Schutzrohr 5 ist am austrittsseitigen Ende des inneren Ringkanals 6 ein Swirler 12 befestigt, der dem Primärluftstrom einen Drall aufzwingt. Weitere Drallerzeuger können am eintrittsseitigen Ende des Ringkanals 7 vorgesehen werden.

Der äußere Ringkanal 7 zur Führung der Sekundärluft ist von einem Rauchgasringkanal 13 umgeben, der über eine Rauchgaskammer 14 mit einem separaten Rauchgaseintrittsstutzen 15 verbunden ist. Dem Rauchgaseintrittsstutzen 15 wird Rauchgas zugeführt, das mittels eines Gebläses aus dem an den Brenner angeschlossenen Kessel angesaugt wird. Über den Rauchgasringkanal 13 tritt das Rauchgas in die Kammer 4 ein und umhüllt über eine gewisse Weglänge den Brennstoffstrahl der Zentrallanze 1 und den Primärluftstrahl und den Sekundärluftstrahl.

Mit dem Lufteintrittsstutzen 9 ist, getrennt durch die Rauchgaskammer 14, eine zweite Luftkammer 16 verbunden, die der Zuführung eines weiteren Teilstromes der Verbrennungsluft als Tertiärluft dient. Im Eingang der zweiten Luftkammer 16 ist eine Regelklappe 17 zur Regelung der eintretenden Luftmenge angeordnet. In der Stirnwand 3 der Kammer 4 ist ein erster Satz von Luftdüsen 18 angeordnet, die in die zweite Luftkammer 16 münden und mit dem zur Längsachse der Kammer 4 abgewinkelten oder geraden Ende in die Kammer 4 hineinragen. Die Austrittsöffnungen dieser Luftdüsen 18 liegen auf einem Teilkreis, dessen Durchmesser geringer ist als der Teilkreis der Satellitenlanze 2 und größer ist als der Durchmesser der Austrittsöffnung des Rauchgasringkanales 13. Die Austrittsöffnungen der Luftdüsen 18 liegen ferner in Strömungsrichtung des Rauchgases vor den Düsenbohrungen der Satellitenlanzen 2.

Die zweite Luftkammer 16 ist über eine Reihe von Durchtrittsbohrungen 19 mit einer Ringkammer 20 verbunden, die die Kammer 4 umschließt. In einem Abstand von den Austrittsöffnungen der Luftdüsen 18 und den Düsenbohrungen der Satellitenlanzen 2 sind schräg durch die Seitenwand der Kammer 4 weitere Düsen 21 geführt, die in die Ringkammer 20 münden und in die Kammer 4 hineinragen. Die Austrittsöffnungen dieser Düsen 21 liegen auf einem Teilkreis, dessen Durchmesser größer ist als der Durchmesser des Teilkreises, auf dem die Satellitenlanzen 2 angeordnet sind. Die der zweiten Luftkammer 16 zugeführte Verbrennungsluft wird der Kammer 4 als Tertiärluft I durch die Luftdüsen 18 und in einem Abstand davon als Tertiärluft II durch die weiteren Düsen 21 zugeführt. Die Richtung der aus den Luftdüsen 18 und den weiteren Düsen 21 austretenden Luftstrahlen ist in der Zeichnung durch strichpunktierte Linien angedeutet. Man erkennt aus den Fig. 1 und 2, daß die Tertiärluftstrahlen unter einem räumlichen Winkel gegen die Längsachse der Kammer 4 gerichtet sind.

Durch die in die Kammer 4 gestuft zugeführten Brennstoff- und Luftmengen wird in Verbindung mit dem eingebrachten Rauchgas eine verzögerte Verbrennung unter Vermeidung von hohen Flammentemperaturen erreicht. Die feuerfeste Auskleidung der Kammern 4 verringert bei diesem Verbrennungsablauf einen Wärmeabfluß nach außen, so daß am Ende der Kammer 4 die Verbrennung weitgehend abgeschlossen ist.

An das Austrittsende der Kammer 4 ist unmittelbar das durch einen Wassermantel 22 gekühlte Flammrohr 23 eines Flammrohrkessels angeschlossen. Die aus der Kammer 4 austretenden Verbrennungsprodukte werden somit unmittelbar anschließend gekühlt.

Am Austrittsende der feuerfest ausgekleideten Kammer 4 ist ein aus Steinsegmenten zusammengesetzter Stauring 24 vorgesehen. Der Stauring 24 erzeugt eine Einschnürzone, wodurch eine weitere Verwirbelung der Verbrennungsprodukte erreicht und dadurch der vollständige Ausbrand des Brennstoffes beschleunigt wird. Der Stauring 24 kann zur Einflußnahme auf den Verbrennungsvorgang in Längsrichtung der Kammer 4 an unterschiedlichen Stellen angeordnet werden. Bei einer Verschiebung auf die Brennerlanzen zu, können die weiteren Düsen 21 zum Einblasen der Tertiärluft II auch in Strömungsrichtung des Rauchgases hinter dem Stauring 24 liegen.

Durch die Luftkammern 8, 16 und die Rauchgaskammer 14 sind zueinander versetzt Rohre 25 geführt, von denen nur eines gezeigt ist. Diese Rohre 25 nehmen einen Gaszündbrenner oder eine Flammenüberwachung auf, oder dienen als Schauöffnung. Weitere Schauöffnungen 26 münden in die Kammer 4.

## Patentansprüche

1. Brenner zum Verbrennen von flüssigen oder gasförmigen Brennstoffen, insbesondere von schwerem Heizöl, bei dem eine zentrale Brennstofflanze (1) von zwei Ringkanälen (6, 7) zur Führung von primärer und sekundärer Verbrennungsluft umgeben ist und die Ringkanäle (6, 7) von mehreren auf einem Teilkreis liegenden äußeren, gegebenenfalls axial verschiebbaren Brennstofflanzen (2) und von Luftdüsen (18) zur Führung von tertiärer Verbrennungsluft umgeben sind, dadurch gekennzeichnet, daß zwischen dem äußeren Ringkanal (7) und den Luftdüsen (18) ein Rauchgasringkanal (13) angeordnet ist, daß der Brenner in eine keramisch ausgekleidete Kammer (4) mündet, an die sich ein Wärmetauscher (Flammrohr 23) anschließt und daß in der Wand der Kammer (4) weitere Düsen (21) zur Führung eines Teilstromes der tertiären Verbrennungsluft angeordnet sind.

2. Brenner nach Anspruch I, dadurch gekennzeichnet, daß der zu verfeuernde Brennstoff auf die zentrale Brennstofflanze (1) sowie auf die äußeren Brennstofflanzen (2) verteilt wird.

3. Brenner nach einem der Ansprüche 1 bis 2, dadurch gekennzeichnet, daß die äußeren Brennstofflanzen (2) mit Düsenbohrungen versehen sind, die zum Inneren der Kammer (4) weisen.

4. Brenner nach den Ansprüchen 1 bis 3, dadurch gekennzeichnet, daß die äußeren Brennstofflanzen (2) auf einem Teilkreis angeordnet sind, dessen Durchmesser größer ist als der Durchmesser, auf dem die Austrittsöffnungen der Luftdüsen (18) und kleiner ist als der Durchmesser des Teilkreises, auf dem die Austrittsöffnungen der weiteren Düsen (21) liegen.

5. Brenner nach Ansprüchen 1 bis 4, dadurch gekennzeichnet, daß an der Innenwand der Kammer (4) ein Stauring (24) anliegt.

6. Brenner nach den Ansprüchen 1 bis 5, dadurch gekennzeichnet, daß der Stauring (24) am Ende der Kammer (4) angeordnet ist.

7. Brenner nach den Ansprüchen 1 bis 6, dadurch gekennzeichnet, daß die weiteren Düsen (21) auf der dem Brenner abgewandten Seite des Stauringes (24) angeordnet sind.

8. Brenner nach einem der Ansprüche 1 bis 7, dadurch gekennzeichnet, daß die aus den Düsen (18, 21) austretenden Luftstrahlen unter einem räumlichen Winkel gegen die Längsachse der Kammer (4) gerichtet sind.

## Claims

1. Burner for the combustion of liquid or gaseous fuels, in particular of heavy heating oil, in which a central fuel lance (1) is surrounded by two annular channels (6, 7) for the conduction of primary and secondary combustion air and the annular channels (6, 7) are surrounded by several outer fuel lances (2), which lie on a pitch circle and are in a given case axially displaceable, and by air nozzles (18) for the conduction of tertiary combustion air, characterised thereby, that an annular flue gas channel (13) is arranged between the outer annular channel (7) and the air nozzles (18), that the burner opens into a ceramically lined chamber (4), which is adjoined by a heat exchanger (flame tube 23) and that further nozzles (21) for the conduction of a partial current of the tertiary combustion air are arranged in the wall of the chamber (4).

2. Burner according to claim 1, characterised thereby, that the fuel to be burned is distributed over the central fuel lance (1) as well as the outer fuel lances (2).

3. Burner according to one of the claims 1 and 2, characterised thereby, that the outer fuel lances (2) are provided with nozzle bores which point to the interior of the chamber (4).

4. Burner according to the claims 1 to 3, characterised thereby, that the outer fuel lances (2) are arranged on a pitch circle, the diameter of which is greater than the diameter of the pitch circle, on which the exit openings of the air nozzles (18) lie, and smaller than the diameter of the pitch circle, on which the exit openings of the further nozzles (21) lie.

5. Burner according to claims 1 to 4, characterised thereby, that a baffle ring (24) lies against the inward wall of the chamber (4).

6. Burner according to the claims 1 to 5, characterised thereby, that the baffle ring (24) is arranged at the end of the chamber (4).

7. Burner according to the claims 1 to 6, characterised thereby, that the further nozzles (21) are arranged on that side of the baffle ring (24), which is remote from the burner.

8. Burner according to one of the claims 1 to 7, characterised thereby, that the air jets issuing from the nozzles (18, 21) are directed at a three-dimensional angle towards the longitudinal axis of the chamber (4).

## Revendications

1. Brûleur pour la combustion de combustibles liquides ou gazeux, en particulier de fioul lourd, dans lequel une lance à combustible centrale (1) est entourée de deux canaux annulaires (6,7) servant au guidage de l'air de combustion primaire et secondaire et les canaux annulaires (6,7) étant entourés de plusieurs lances à combustible (2) situées extérieurement sur un cercle divisé, déplaçables axialement le cas échéant, et de buses d'air (18) pour le guidage d'air de combustion tertiaire, caractérisé en ce qu'entre le canal annulaire extérieur (7) et les buses d'air (18) est disposé un canal annulaire de gaz de fumées (13), le brûleur débouchant dans une chambre à garnissage céramique (4) à laquelle se raccorde un échangeur de chaleur (tube foyer 23), et d'autres buses (21) étant disposées dans la paroi de la chambre (4), en vue du guidage d'un courant partiel de l'air de combustion tertiaire.

2. Brûleur selon la revendication 1, caractérisé en ce que le combustible à brûler est réparti entre la la lance à combustible centrale (1) et les lances à combustibles extérieures (2).

3. Brûleur selon l'une des revendications 1 à 2, caractérisé en ce que les lances à combustibles extérieures (2) sont pourvues de trous de buse tournés vers l'intérieur de la chambre (4).

4. Brûleur selon les revendications 1 à 3, caractérisé en ce que les lances à combustible extérieures (2) sont disposées sur un cercle divisé, dont le diamètre est supérieur au diamètre sur lequel sont disposés les ouvertures de sortie des buses d'air (18) et inférieur au diamètre du cercle partiel sur lequel sont disposées les ouvertures de sortie des autres buses (21).

5. Brûleur selon les revendications 1 à 4, caractérisé en ce qu'une bague de venturi (24) est appliquée sur la paroi intérieure de la chambre (4).

6. Brûleur selon les revendications 1 à 5, caractérisé en ce que la bague de venturi (24) est disposée à l'extrémité de la chambre (4).

7. Brûleur selon les revendications 1 à 6, caractérisé en ce que les autres buses (21) sont disposées du côté de la bague de venturi (24) opposé au brûleur.

8. Brûleur selon les revendications 1 à 7, caractérisé en ce que les jets d'air sortant des buses (18,21) sont orientés en faisant un angle solide par rapport à l'axe longitudinal de la chambre (4).
